# EUROPÄISCHE PATENTSCHRIFT

(11) **EP 2 719 019 B1**
(45) Veröffentlichungstag und Bekanntmachung des Hinweises auf die Patenterteilung: **09.09.2015**
(21) Anmeldenummer: 12726362.2
(22) Anmeldetag: 05.06.2012
(51) Int. Cl.: H01R 9/05

(54) **SYSTEM AUS EINEM KOAXIALSTECKVERBINDER UND EINEM KOAXIALKABEL**
SYSTEM OF A COAXIAL CONNECTOR AND A COAXIAL CABLE
SYSTÈME COMPOSÉ D'UN CONNECTEUR COAXIAL À EMBOÎTEMENT ET D'UN CÂBLE COAXIAL

(30) Priorität: 07.06.2011 DE 102011103531
(43) Veröffentlichungstag der Anmeldung: 16.04.2014
(73) Patentinhaber: Rosenberger Hochfrequenztechnik GmbH & Co. KG, 83413 Fridolfing (DE)
(72) Erfinder: ROSENBERGER, Bernd, 84529 Tittmoning (DE)
(74) Vertreter: Zeitler Volpert Kandlbinder Patent- und Rechtsanwälte Partnerschaft mbB
(86) Internationale Anmeldenummer: PCT/EP2012/002392
(87) Internationale Veröffentlichungsnummer: WO 2012/167917

(56) Entgegenhaltungen:
- WO-A1-03/103103
- US-A- 4 046 451

## Beschreibung

Die Erfindung betrifft ein System aus einem Koaxialsteckverbinder und einem Koaxialkabel, wobei die jeweiligen Außen- und Innenleiter des Koaxialsteckverbinders und des Koaxialkabels elektrisch leitend miteinander verbunden sind, sowie ein Verfahren zum Verbinden eines solchen Systems.

In der DIN 47 223 ist ein Koaxialsteckverbinder normiert, dessen Innenleiter einen Außendurchmesser von ca. 7 mm und dessen Außenleiter einen Innendurchmesser von ca. 16 mm aufweist. Koaxialsteckverbinder gemäß der DIN 47 223 werden daher auch als 7/16-Koaxialsteckverbinder bezeichnet. Durch das konkrete Durchmesserverhältnis wird mit Luft als Dielektrikum zwischen den steckseitigen Enden des Innen- und des Außenleiters ein Wellenwiderstand von ca. 50 Ω erreicht.

Ein gemäß der DIN 47 223 ausgebildeter Koaxialsteckverbinder in Form eines Koaxialsteckers weist steckseitig ein stiftförmiges Ende des Innenleiters auf, das in ein entsprechendes buchsenförmiges Ende des Innenleiters eines als Koaxialkuppler ausgebildeten Koaxialsteckverbinders eingesteckt wird. Der Außenleiter des Koaxialsteckers kontaktiert dabei den Außenleiter des Koaxialkupplers in sowohl axialer als auch radialer Richtung, indem das rohrförmige Ende des Außenleiters des Koaxialsteckers gegen einen ringförmigen Absatz gedrückt wird, der von der Innenseite des Außenleiters des Koaxialkupplers ausgebildet wird. Die hierfür erforderliche Axialkraft wird durch eine Überwurfmutter aufgebracht, die drehbar auf dem Koaxialstecker gelagert ist und auf ein entsprechendes Außengewinde des Koaxialkupplers aufgeschraubt wird. Gleichzeitig dient diese Verschraubung der Sicherung der Koaxialsteckverbindung gegen ungewolltes Lösen.

Koaxialsteckverbinder gemäß der DIN 47 223 sind für eine Anbindung von Koaxialkabeln geeignet, die einen wirksamen Innendurchmesser des Außenleiters von vorzugsweise 10 bis 20 mm aufweisen. Dabei werden in der DIN 47 223 lediglich Vorgaben hinsichtlich der zu erreichenden mechanischen Festigkeiten der Verbindungen zwischen dem Koaxialsteckverbinder und dem Koaxialkabel gemacht. Vorgaben hinsichtlich der konkreten konstruktiven Ausgestaltung der Verbindung finden sich in der DIN 47 223 nicht.

In der Praxis wird die Verbindung zwischen solchen Koaxialsteckverbindern und dem entsprechenden Koaxialkabel dadurch hergestellt, dass das Kabel mit dem entsprechenden Ende ein Stück weit in das kabelseitige Ende des Koaxialsteckverbinders eingeschoben wird und dann die Außenfläche des Außenleiters des Koaxialkabels und die Innenfläche des entsprechenden Abschnitts des Außenleiters des Koaxialsteckverbinders verlötet wird. Diese Art der Verbindung zwischen einem Koaxialsteckverbinder und einem Koaxialkabel ist jedoch mit einem hohen Herstellungsaufwand verbunden. Zudem erfordert die unzugängliche Lötstelle einen hohen Prüfaufwand um sicherzustellen, dass die Lötverbindung die erforderliche Verbindungsqualität aufweist.

Ausgehend von diesem Stand der Technik lag der Erfindung die Aufgabe zugrunde, ein hinsichtlich der Verbindung zwischen einem Koaxialsteckverbinder und einem Koaxialkabel verbessertes System anzugeben. Weiterhin sollte ein verbessertes Verfahren zum Verbinden eines solchen Systems angegeben werden. Insbesondere sollte das System bzw. Verfahren ein einfaches aber dennoch hochqualitatives Verbinden eines Koaxialsteckers und eines Koaxialkabels ermöglichen. Zudem sollte das System eine einfache nachträgliche Prüfung der Verbindung zu Zwecken der Qualitätssicherung ermöglichen.

Diese Aufgabe wird durch die Gegenstände der unabhängigen Patentansprüche gelöst. Vorteilhafte Ausführungsformen des erfindungsgemäßen Systems bzw. des erfindungsgemäßen Verfahrens sind Gegenstand der jeweiligen abhängigen Patentansprüche und ergeben sich aus der nachfolgenden Beschreibung der Erfindung.

Der Erfindung liegt der Gedanke zugrunde, dass durch eine Ausbildung des Koaxialsteckverbinders und des Koaxialkabels derart, dass diese formschlüssig verdrehgesichert ineinander greifen (d.h. der Formschluss ist so ausgebildet, dass er eine Relativdrehung der beiden Bauteile verhindert), eine vorteilhafte Verbindung eines Systems aus diesen beiden Elementen, deren jeweilige Außen- und Innenleiter elektrisch leitend miteinander verbunden sind, erreicht werden kann. Dabei hat die gegen ein Relativverdrehen sichernde, formschlüssige Verbindung des Koaxialsteckverbinders und des Koaxialkabels nicht nur Vorteile bei der Belastung der Verbindungen mit einem Drehmoment, sondern vielmehr kann sich durch die erfindungsgemäße Ausgestaltung auch ein verbesserter Fugenverlauf ergeben, durch den ein stoffschlüssiges Verbinden, insbesondere durch Löten oder Schweißen, vereinfacht und besser kontrollierbar wird.

Vorzugsweise ist vorgesehen, dass die Außenleiter des Koaxialsteckverbinders und des Koaxialkabels des erfindungsgemäßen Systems formschlüssig verdrehgesichert ineinander greifen, da dadurch - im Vergleich zu einer (ebenfalls realisierbaren) formschlüssig verdrehgesicherten Ausbildung der Verbindung zwischen den zwei Innenleitern - zum einen höhere Drehmomente übertragen werden können und zum anderen die durch das Ineinandergreifen des Koaxialsteckverbinders und des Koaxialkabels entstehende Verbindungsfuge von außen zugänglich ist, wodurch ein stoffschlüssiges Verbinden vereinfacht werden kann.

In einer besonders bevorzugten Ausführungsform des erfindungsgemäßen Systems ist vorgesehen, dass der Außenleiter des Koaxialkabels und/oder des Koaxialsteckverbinders mindestens eine Längslasche aufweist, die in einen Ausschnitt des Außenleiters des Koaxialsteckverbinders oder des Koaxialkabels eingreift. Dabei wird unter "Längslasche" allgemein ein Vorsprung in der Stirnfläche des Außenleiters verstanden.

Besonders bevorzugt kann vorgesehen sein, dass Längslaschen von sowohl dem Außenleiter des Koaxialsteckverbinders als auch des Koaxialkabels (klauenartig) ineinander greifen. Eine solche Ausgestaltung des erfindungsgemäßen Systems kann in einer relativ langen und insbesondere von außen vollständig zugänglichen Verbindungsfuge in Form eines Stumpfstoßes resultieren, die mittels einer I-Naht gefügt werden kann. Aufgrund der vollständigen Zugänglichkeit kann eine solche Verbindung zwischen einem Koaxialsteckverbinder und einem Koaxialkabel nicht nur gelötet werden, sondern es besteht auch die Möglichkeit, diese (insbesondere auch mittels eines Lasers) zu verschweißen.

In einer weiterhin bevorzugten Ausführungsform des erfindungsgemäßen Systems kann vorgesehen sein, eine Schutzhülle vorzusehen, die sowohl einen Abschnitt des Koaxialsteckverbinders als auch eine Abschnitt des Koaxialkabels umgibt. Eine solche Schutzhülle kann beispielsweise ein Eindringen von Schmutz und Feuchtigkeit in den Koaxialsteckverbinder vermeiden. Vorzugsweise kann dabei vorgesehen sein, die Schutzhülle als (starre) Hülse auszubilden, wodurch die mechanische Belastbarkeit der Verbindungsstelle des erfindungsgemäßen Systems weiter verbessert werden kann.

Die Erfindung wird nachfolgend anhand von in den Zeichnungen dargestellten Ausführungsbeispielen näher erläutert. In den Zeichnungen zeigt:
- Fig. 1:: eine erste Ausführungsform eines erfindungsgemäßen Systems in einer isometrischen Darstellung;
- Fig. 2:: das System gemäß Fig. 1 in einem Längsschnitt; und
- Fig. 3:: eine zweite Ausführungsform eines erfindungsgemäßen Systems in einer isometrischen Explosionsdarstellung.

Die Fig. 1 und 2 zeigen eine erste Ausführungsform eines erfindungsgemäßen Systems, das einen Koaxialsteckverbinder 1 und ein damit verbundenes Koaxialkabel 2 umfasst. Konkret sind dort zwei entsprechende Systeme dargestellt, wobei der Koaxialsteckverbinder 1 des einen Systems als Koaxialkuppler 1a und derjenige des anderen Systems als Koaxialstecker 1 b ausgebildet ist. Die konstruktive und funktionale Art der Verbindung des jeweiligen Koaxialsteckverbinders 1 mit dem entsprechenden Koaxialkabel 2 ist für die beiden dargestellten Systeme jedoch gleich.

Jeder der Koaxialsteckverbinder 1 umfasst einen Außenleiter 3, der elektrisch leitend mit einem entsprechenden Außenleiter 4 des jeweiligen Koaxialkabels 2 verbunden ist. Weiterhin umfasst jeder der Koaxialsteckverbinder 1 einen Innenleiter 5, der elektrisch leitend mit einem entsprechenden Innenleiter 6 des Koaxialkabels 2 verbunden ist. Die Außen- 3 und Innenleiter 5 jedes der Koaxialsteckverbinder 1 sind über jeweils zwei scheibenförmige Isolatoren 7 miteinander verbunden, wobei im zusammengesteckten Zustand der Koaxialsteckverbindung, die von den beiden Koaxialsteckverbindern 1 ausgebildet wird, im Bereich der steckseitigen Enden der Außen- 3 und Innenleiter 5 ein ringförmiger Raum 8 vorliegt, in dem Luft als Dielektrikum zur Isolation der Außen- 3 und Innenleiter 5 vorgesehen ist.

Der in den Fig. 1 und 2 auf der linken Seite dargestellte erste Koaxialsteckverbinder 1 ist als Koaxialkuppler 1a ausgebildet, wobei das steckseitige Ende des Innenleiters 5 buchsenförmig zur Aufnahme eines entsprechenden stiftförmigen Endes des Innenleiters 5 des zweiten, als Koaxialstecker 1b ausgebildeten Koaxialsteckverbinders ausgebildet ist. Auf der Innenseite des Außenleiters 3 des Koaxialkupplers 1a ist zudem ein radialer Absatz 9 ausgebildet, der als axialer Anschlag und gleichzeitig als axiale Kontaktfläche dieses Außenleiters für das entsprechende steckseitige Ende des Außenleiters 3 des Koaxialsteckers 1b dient. Die axialen Kontaktflächen der Außenleiter 3 der beiden Koaxialsteckverbinder 1 gemäß den Fig. 1 und 2 sind sägezahnförmig ausgebildet, d.h. sie bilden eine Vielzahl von identischen, in gleichmäßiger Teilung angeordneten und spitz zulaufenden Vorsprüngen 10 aus, die zwischen ebensolche Vorsprünge 10 der Kontaktflächen des jeweiligen anderen Außenleiters 3 eingreifen.

Zur sicheren Verbindung der beiden Koaxialsteckverbinder 1 ist der Koaxialstecker 1b mit einer Überwurfmutter 11 versehen, deren Innengewinde in ein korrespondierendes Außengewinde des Koaxialkupplers 1a eingreift, wobei durch ein Verschrauben der beiden Gewindeteile die beiden Koaxialsteckverbinder 1 axial gegeneinander gedrückt werden. Die drehbar auf dem Außenleiter 3 des Koaxialsteckers 1 b gelagerte Überwurfmutter 11 stützt sich dabei an einem radialen Vorsprung 12 des Außenleiters 3 des Koaxialsteckers 1 b ab.

Die Koaxialkabel 2 weisen weiterhin noch ein zwischen dem Außen- 4 und Innenleiter 6 angeordneten Isolator 14 sowie eine den Außenleiter 4 umgebende Schutzummantelung 15 aus einem nicht (elektrisch) leitenden Material auf.

Sowohl das jeweilige kabelseitige Ende des Außenleiters 3 der Koaxialsteckverbinder 1 als auch das jeweilige verbinderseitige Ende des Außenleiters 4 der Koaxialkabel 2 sind jeweils mit zwei sich radial gegenüber liegenden Längslaschen 13 ausgebildet. Zwischen diesen beiden Längslaschen 13 sind jeweils zwei Ausschnitte ausgebildet, in die die Längslaschen 13 des Verbindungspartners eingreifen können. Dadurch wird eine formschlüssig verdrehgesicherte Verbindung der Außenleiter 3, 4 des jeweiligen Koaxialsteckverbinders 1 und des dazugehörigen Koaxialkabels 2 hergestellt, wobei zudem ein vollständig von außen zugänglicher, weil in seiner ganzen Länge oberflächlich verlaufender Stumpfstoß ausgebildet wird (vgl. Fig. 1), der ein einfaches und insbesondere auch gut kontrollierbares Fügen der beiden Außenleiter 3, 4 durch Löten oder auch (Laser-)Schweißen ermöglicht.

Eine Verbindung zwischen den jeweiligen Innenleitern 5, 6 des jeweiligen Koaxialsteckverbinders 1 mit dem dazugehörigen Koaxialkabel 2 wird dadurch erreicht, dass das verbinderseitige Ende des Innenleiters 6 des Koaxialkabels 2 das Ende des Außenleiters 4 und des Isolators 15 des Koaxialkabels 2 überragt, wodurch dieses in das buchsenförmig ausgebildete kabelseitige Ende des Innenleiters 5 des jeweiligen Koaxialsteckverbinders 1 eingesteckt werden kann.

Die in der Fig. 3 dargestellte Ausführungsform eines erfindungsgemäßen Systems unterscheidet sich von derjenigen der Fig. 1 und 2 im Wesentlichen in der Ausgestaltung des kabelseitigen Endes des Außenleiters 3 des jeweiligen Koaxialsteckverbinders 1. Dieser ist (außenseitig) zylindrisch ausgebildet, wobei innenseitig eine Ausnehmung in Form einer Quernut 16 (mit parallelen Seitenflächen) vorgesehen ist, in die wiederum die Längslaschen 13 des Außenleiters 4 sowie der dazwischen liegende Abschnitt des Isolators 14 des jeweiligen Koaxialkabels eingesteckt werden kann. Durch diese Ausführungsform ergibt sich eine ringförmig umlaufende Verbindungsfuge, die wiederum ein Fügen durch Löten oder (Laser-)Schweißen ermöglicht. Alternativ oder zusätzlich kann ein Fügen der beiden Außenleiter 3, 4 des jeweiligen Koaxialsteckverbinders 1 und des dazugehörigen Koaxialkabels 2 auch dadurch erreicht werden, dass die Außenflächen der beiden Längslaschen 13 des Außenleiters 4 des Koaxialkabels 2 und der entsprechende Abschnitt der Innenseite des Außenleiters 3 des Koaxialsteckverbinders 1 stoffschlüssig gefügt und insbesondere gelötet wird.

Die in den Zeichnungen dargestellten erfindungsgemäßen Systeme können zusätzlich mit einer Schutzhülle in Form einer (starren) Hülse 17 versehen sein, wie dies in der Fig. 2 dargestellt ist. Die Hülse 17 stützt sich mit ihrer einen Seite an einem umlaufenden Absatz 18 des Außenleiters 3 des jeweiligen Koaxialsteckverbinders 1 ab. Die jeweilige andere Seite der Hülse 17 ist rechtwinklig abgewinkelt und greift so an der Schutzummantelung 15 des jeweiligen Koaxialkabels 2 an.

## Patentansprüche

1. System aus einem Koaxialsteckverbinder (1) und einem Koaxialkabel (2), wobei die jeweiligen Außen- (3, 4) und Innenleiter (5, 6) des Koaxialsteckverbinders (1) und des Koaxialkabels (2) elektrisch leitend miteinander verbunden sind, und wobei die Außenleiter (3, 4) des Koaxialsteckverbinders (1) und des Koaxialkabels (2) formschlüssig verdrehgesichert ineinander eingreifen, **dadurch gekennzeichnet, dass** der Außenleiter (3, 4) des Koaxialkabels (2) und/oder des Koaxialsteckverbinders (1) mindestens eine Längslasche (13) aufweist, die in einen Ausschnitt des Koaxialsteckverbinders (1) oder des Koaxialkabels (2) eingreift.

2. System gemäß Anspruch 1, **dadurch gekennzeichnet, dass** Längslaschen (13) der Außenleiter (3, 4) des Koaxialsteckverbinders (1) und des Koaxialkabels (2) jeweils Ausschnitte ausbilden, in die die Längslaschen des Verbindungspartners eingreifen.

3. System gemäß einem der Ansprüche 1 oder 2, **gekennzeichnet durch** eine sowohl einen Abschnitt des Koaxialsteckverbinders (1) als auch des Koaxialkabels (2) umgebende Schutzhülle.

4. System gemäß Anspruch 3, **dadurch gekennzeichnet, dass** die Schutzhülle als starre Hülse (13) ausgebildet ist.

5. Verfahren zum Verbinden eines Systems gemäß einem der vorhergehenden Ansprüche, **dadurch gekennzeichnet, dass** der Koaxialsteckverbinder (1) und das Koaxialkabel (2) miteinander verschweißt werden.

6. Verfahren gemäß Anspruch 5, **dadurch gekennzeichnet, dass** mittels Lasers geschweißt wird.

## Claims

1. System comprising a co-axial insertion-type connector (1) and a co-axial cable (2), the outer conductors (3, 4) and centre conductors (5, 6) of, respectively, the co-axial insertion-type connector (1) and the co-axial cable (2) having electrically conductive connections to one another, and the outer conductors (3, 4) of the co-axial insertion-type connector (1) and the co-axial cable (2) engaging in one another by positive interengagement in such a way as to be secured against twisting, **characterised in that** the outer conductor (3, 4) of the co-axial cable (2) and/or of the co-axial insertion-type connector (1) has at least one longitudinal tongue (13) which engages in a cut-out in the co-axial insertion-type connector (1) or the co-axial cable (2).

2. System according to claim 1, **characterised in that** longitudinal tongues (13) of the outer conductors (3, 4) of the co-axial insertion-type connector (1) and the co-axial cable (2) each form cut-outs in which the longitudinal tongues of the other part of the connection engage.

3. System according to either of claims 1 and 2, **characterised by** a protective covering which surrounds a portion both of the co-axial insertion-type connector (1) and of the co-axial cable (2).

4. System according to claim 3, **characterised in that** the protective covering takes the form of a rigid sleeve (13).

5. Method of connecting a system according to one of the preceding claims, **characterised in that** the co-axial insertion-type connector (1) and the coaxial cable (2) are welded together.

6. Method according to claim 7, **characterised in that** the welding is done by laser.

## Revendications

1. Système composé d'un connecteur enfichable coaxial (1) et d'un câble coaxial (2), dans lequel les conducteurs respectifs extérieurs (3, 4) et intérieurs (5, 6) du connecteur enfichable coaxial (1) et du câble coaxial (2) sont reliés les uns aux autres de manière électroconductrice, et dans lequel les conducteurs extérieurs (3, 4) du connecteur enfichable coaxial (1) et du câble coaxial (2) s'engagent l'un dans l'autre en coopération de formes et bloqués à l'encontre d'une rotation, **caractérisé en ce que** le conducteur extérieur (3, 4) du câble coaxial (2) et/ou du connecteur enfichable coaxial (1) comprend au moins une patte longitudinale (13) qui s'engage dans une découpe du connecteur enfichable coaxial (1) ou du câble coaxial (2).

2. Système selon la revendication 1, **caractérisé en ce que** des pattes longitudinales (13) des conducteurs extérieurs (3, 4) du connecteur enfichable coaxial (1) et du câble coaxial (2) forment respectivement des découpes dans lesquelles s'engagent les pattes longitudinales du partenaire à la liaison.

3. Système selon l'une des revendications 1 ou 2, **caractérisé par** une enveloppe protectrice qui entoure aussi bien un tronçon du connecteur enfichable coaxial (1) que du câble coaxial (2).

4. Système selon la revendication 3, **caractérisé en ce que** l'enveloppe protectrice est réalisée sous forme de douille rigide (13).

5. Procédé pour relier un système selon l'une des revendications précédentes, **caractérisé en ce que** le connecteur enfichable coaxial (1) et le câble coaxial (2) sont soudés l'un avec l'autre.

6. Procédé selon la revendication 5, **caractérisé en ce que** l'on procède à la soudure au moyen d'un laser.
